# EUROPÄISCHE PATENTSCHRIFT

(11) **EP 1 825 060 B1**
(45) Veröffentlichungstag und Bekanntmachung des Hinweises auf die Patenterteilung: **17.08.2011**
(21) Anmeldenummer: 05817761.9
(22) Anmeldetag: 09.12.2005
(51) Int. Cl.: E01B 9/30

(54) **ELASTISCHE SCHIENENBEFESTIGUNG FÜR GLEISANLAGEN**
ELASTIC RAIL CONNECTION FOR TRACK SYSTEMS
FIXATION DE RAIL ELASTIQUE POUR DES VOIES FERREES

(30) Priorität: 09.12.2004 DE 102004059536; 12.10.2005 DE 102005048829
(43) Veröffentlichungstag der Anmeldung: 29.08.2007
(73) Patentinhaber: SCHWIHAG AG, 8274 Tägerwilen (CH)
(72) Erfinder: SCHWIEDE, Karl-Heinz, CH-8280 Kreuzlingen (CH); MEYER, Frank, 78333 Stockach (DE)
(74) Vertreter: Grosse, Wolf-Dietrich Rüdiger
(86) Internationale Anmeldenummer: PCT/EP2005/013211
(87) Internationale Veröffentlichungsnummer: WO 2006/061234

(56) Entgegenhaltungen:
- DE-A1- 3 334 119
- US-A- 4 770 343
- US-A- 5 735 458

## Beschreibung

Die Erfindung betrifft eine kraftschlüssig-elastische Schienenbefestigung für Gleisanlagen mit den im Oberbegriff des unabhängigen Anspruchs angegebenen Merkmalen.

Eine gattungsgemäße Schienenbefestigung ist aus der DE 34 00 110 C2 bekannt. Dort kommt ein Spannelement zum Einsatz, das im montierten Zustand zwischen einer Halteplatte und einem Befestigungsanker angeordnet ist. Das Spannelement weist dabei zwei Schenkel auf, die als Torsionselemente gestaltet sind. Die Torsionsschenkel haben zwei parallel nebeneinander liegende Federstababschnitte, die einstückig durch eine einen Verspannungsabschnitt bildenden und im wesentlichen quer zu ihnen nach außen gebogene Schlaufe in Verbindung stehen. Die beiden Federstababschnitte der Torsionsschenkel sind über das Verbindungsquerstück verbunden. Die beiden äußeren Federstababschnitte der Torsionsschenkel haben mit Abstand hinter dem Verbindungsquerstück jeweils eine U-förmige Abbiegung, die sich mit ihrem freien Endabschnitt auf dem Verbindungsquerstück abstützt, während Verankerungsteile der Schienenbefestigung im Anschluss an einen Mittelsteg und jeweils im Abstand oberhalb von neben dem Schienenfuß angeordneten Anlaufschrägen für die Verspannungsabschnitte des Spannelements zwei nach entgegengesetzten Seiten auskragende Stützflansche für die Torsionsschenkel des Spannelements aufweisen.

Aus der DE 39 18 091 C2 ist eine Schienenbefestigung der eingangs genannten Art bekannt, bei der sich Abschnitte der Außenschenkel der epsilonförmig ausgebildeten Spannelemente unter Vergrößerung des Abstandes von den Innenschenkeln gegen den Schienenfuß hin verbreitern. Die aufeinander zu gerichteten freien Enden des Spannelements enden außerhalb der Innenschenkel. Das Spannelement ist ferner so gestaltet, dass ein Mittelsteg in der Montagestellung in kleinem Abstand über dem Schienenfuß zu liegen kommt und in der Vormontagestellung mit seiner Innenseite am Schaft der Schwellenschraube anliegt.

In einer der vorbekannten Lösungen erfüllt das Spannelement zwar seine Aufgabe, nämlich für einen guten Halt der Schiene an der Schwelle zu sorgen. Allerdings ist das Spannelement relativ groß und kompliziert ausgebildet. Damit geht ein entsprechend hoher Fertigungsaufwand einher, was die Herstellkosten der Spannelemente erhöht.

Weiterhin liefern die vorbekannten Spannelemente keine ausreichende Lösung für folgendes Problem: Bei ungewöhnlich hoher Beaufschlagung der Schiene mit Kräften ist ein Kippen der Schiene möglich. Die Torsionsschenkel des Spannelements und die Schwellenverschraubung können beim Auftreten eines Kippens der Schiene hoch beansprucht, nämlich überdreht bzw. überlastet, werden. Es ist also wünschenswert, die Schienenbefestigung so zu konzipieren, dass hiergegen Vorsorge getroffen wird und auch bei einem Kippen ausgeschlossen ist, dass die Torsionsschenkel des Spannelements und auch die Schwellenverschraubung überlastet werden.

Bei einer der vorbekannten Lösungen lässt sich das Verspannungsmoment nur über das Anziehen der Schwellen- oder Hakenschraube indirekt erzeugen. Die Verspannungskraft des Spannelementes wirkt dabei zusätzlich auf die Vorspannkraft der Schwellenschraube, wodurch die Schraube zusätzlich belastet wird. Weiterhin kann die Montage des Spannelementes ausschließlich nur mittels einer Schwellen- oder Hakenschraube realisiert werden. Es ist wünschenswert, eine universelle Montage des Spannelementes, d.h. ohne oder mit Schraube, und bei Notwendigkeit ohne Beeinflussung der Schraubenvorspannkraft zu realisieren.

Der Erfindung liegt daher die Aufgabe zugrunde, eine Schienenbefestigung der gattungsgemäßen Art so fortzubilden, dass sich eine leichtere Montage erreichen lässt.

Diese Aufgabe wird erfindungsgemäß durch die Merkmale des Kennzeichens des Anspruchs 1

Im montierten Zustand des Spannelements stimmt die zweite Ebene vorzugsweise weitgehend mit der ersten Ebene überein.

Unter normaler Belastung der Schiene kontaktieren im montierten Zustand bevorzugt die schlaufenförmigen Klemmabschnitte des Spannelements den Schienenfuß. Möglich ist es aber auch, dass die Enden des Klemmabschnitts im montierten Zustand in für diese vorgesehene Ausnehmungen in der Halteplatte eingreifen. Damit kann erreicht werden, dass die stirnseitigen Enden der Klemmabschnitte zur horizontalen Lagestabilisierung in der Endmontagestellung in die Ausnehmungen einrasten. Hierbei kann gegebenenfalls auch vorgesehen werden, dass die Ausnehmungen in der Halteplatte Einrastvorsprünge bzw. -nasen aufweisen, so dass die Enden des Klemmabschnitts in der Halteplatte einrasten können.

Die schlaufenförmigen Klemmabschnitte können bevorzugt zumindest abschnittsweise einen S-förmigen Verlauf auf weisen. Mit dieser Ausgestaltung kann ein kompakterer Aufbau des Befestigungssystems erreicht werden, wie noch zu sehen sein wird.

Die schlaufenförmigen Klemmabschnitte sind bevorzugt in der Draufsicht in ihrem der Schiene zugewandten Teil im wesentlichen kreisförmig oder oval ausgebildet. Anschlussübergänge zwischen den einzelnen Funktionszonen sind dabei mit großen Radien bzw. Radienübergängen ausgestattet, um optimale Spannungsverläufe im Material des Spannelements zu gewährleisten. Die einzelnen Radien bzw. Radienübergänge entlang des Verlaufs des Spannelements können unterschiedlich groß sein.

Der Winkel zwischen den oben genannten Ebenen, also zwischen der ersten Ebene und der zweiten Ebene, liegt im nicht gespannten Zustand des Spannelements vorzugsweise zwischen 5° und 30°.

Die Enden der schlaufenförmigen Klemmabschnitte können als Geradenabschnitte ausgebildet sein. Diese Geradenabschnitte verlaufen bevorzugt parallel zueinander.

Die Enden der schlaufenförmigen Klemmabschnitte, insbesondere die Geradenabschnitte, können eine nutförmige Vertiefung aufweisen, die als Auflagefläche auf dem Ausrundungsradius des Schienenfußes ausgebildet ist. Damit wird eine definierte und sichere Anlage am Schienenfuß möglich.

Um für den Überlastfall vorbereitet zu sein, kann jeder schlaufenförmige Klemmabschnitt eine erste Anlagefläche im Seitenbereich des Klemmabschnitts zur Anlage an dem Schienenfuß aufweisen, die bei einem Kippen der Schiene im Falle hoher Horizontalkräfte am Schienenkopf (erster Überlastfall) ebenfalls den Schienenfuß kontaktiert, jedoch mit einem stark reduzierten Hebelarm. Ferner kann jeder schlaufenförmige Klemmabschnitt eine zweite Anlagefläche zur Anlage an dem Befestigungsanker aufweisen, die bei einem über den ersten Überlastfall hinausgehenden zweiten, stärkeren Überlastfall der auf die Schiene wirkenden Kräfte den Befestigungsanker kontaktiert.

Die Halteplatte kann in einer Schienenunterlagsplatte integriert sein.

Die Halteplatte und der Befestigungsanker können zweiteilig ausgebildet sein. Dabei können die Halteplatte und der Befestigungsanker mittels einer Hakenschraube verbunden sein oder zusammengehalten werden.

Der Befestigungsanker kann plattenförmig ausgebildet sein und durch eine Schraube fixiert werden.

Möglich ist es auch, dass die Halteplatte und der Befestigungsanker einteilig ausgebildet sind.

Der Befestigungsanker kann an seiner Unterseite in seinen der Schiene zugewandten, seitlichen Endbereichen Anlageflächen für die schlaufenförmigen Klemmabschnitte aufweisen. Weiterhin kann der Befestigungsanker an seiner Unterseite in seinen der Schiene abgewandten, seitlichen Endbereichen je eine erste nutförmige Rastvertiefung zum Einrasten des Spannelements in einer Vormontagestellung aufweisen. Darüber hinaus kann vorgesehen werden, dass der Befestigungsanker an seiner Unterseite in seinen der Schiene abgewandten, seitlichen Endbereichen je eine zweite nutförmige Rastvertiefung zum Einrasten des Spannelements in einer Neutralisationsstellung aufweist. Schließlich kann der Befestigungsanker an seiner Unterseite zwei nutförmige Anlageflächen für die Anlage der Torsionsschenkel des Spannelements im endmontierten Zustand aufweisen.

Denkbar ist es auch, dass der Befestigungsanker durch die Schwellenschraube bzw. einer mit dieser verbundenen Unterlegscheibe gebildet wird.

Die Halteplatte kann zwei sich senkrecht zur Längsachse der Schiene erstreckende bogenförmige Vertiefungen zur Führung des Spannelements bei dessen Montage aufweisen. Sie kann zwei Anlageflächen für die Anlage des Spannelements in dessen montierten Zustand aufweisen. Weiterhin kann die Halteplatte an ihrer Unterseite einen sich in Richtung der Längsachse der Schiene erstreckenden Vorsprung zum Eingriff in eine entsprechende Ausnehmung in der Schwelle aufweisen.

Mit der vorgeschlagenen Ausgestaltung kann erreicht werden, dass das Spannelement in ökonomischer Weise produziert werden kann. Es hat einen relativ geringen Bauraum, so dass die vorgeschlagene Schienenbefestigung für eine Vielzahl von Anwendungsfällen eingesetzt werden kann.

Weiterhin ist eine zweistufige Überlastsicherung der Schienenbefestigung für den Überlastfall gegeben, so dass ein zu großes Kippen der Schiene sicher verhindert und eine plastische Deformation des Bügels vermieden wird.

In der Zeichnung sind Ausführungsbeispiele der Erfindung dargestellt. Es zeigen:
- Fig. 1: in perspektivischer Ansicht eine kraftschlüssig-elastische Befestigung einer Schiene einer Gleisanlage,
- Fig. 2: die Draufsicht auf die Anordnung gemäß Fig. 1,
- Fig. 3: in perspektivischer Ansicht eine Explosionsdarstellung der Schienenbe- festigung nach Fig. 1,
- Fig. 4: die Explosionsdarstellung gemäß Fig. 3 aus einer Blickrichtung von un- ten,
- Fig. 5: die Draufsicht auf das nicht verspannte Spannelement der Schienenbe- festigung,
- Fig. 6: die Vorderansicht (Ansicht A gemäß Fig. 5) des Spannelements,
- Fig. 7: eine zu Fig. 6 entsprechende Ansicht aus einem tiefer angeordneten Blickwinkel,
- Fig. 8: die Seitenansicht (Ansicht B gemäß Fig. 5) des Spannelements,
- Fig. 9: eine perspektivische Ansicht des Spannelements aus einer Ansicht von oben,
- Fig. 10: eine perspektivische Ansicht des Spannelements aus einer Ansicht von unten,
- Fig. 11: eine perspektivische Ansicht der Halteplatte der Schienenbefestigung aus einer Ansicht von oben,
- Fig. 12: eine perspektivische Ansicht der Halteplatte gemäß Fig. 11 aus einer Ansicht von unten,
- Fig. 13: eine perspektivische Ansicht des Befestigungsankers der Schienenbe- festigung aus einer Ansicht von oben,
- Fig. 14: eine perspektivische Ansicht des Befestigungsankers gemäß Fig. 13 aus einer Ansicht von unten,
- Fig. 15: die Seitenansicht der Schienenbefestigung während eines ersten Sta- diums der Montage, nämlich in der Vormontagestellung,
- Fig. 16: die Seitenansicht der Schienenbefestigung während eines zweiten Sta- diums der Montage, nämlich in der Neutralisationsstellung,
- Fig. 17: die Seitenansicht der Schienenbefestigung während eines dritten Sta- diums der Montage, nämlich in der Zwischenstufenstellung,
- Fig. 18: die Seitenansicht der Schienenbefestigung nach Abschluss der Monta- ge und
- Fig. 19: eine zu Fig. 18 entsprechende Darstellung des Überlastschutzes zur Verhinderung des Kippens der Schiene bei überhöhten Horizontalkräf- ten am Schienenkopf,
- Fig. 20: eine perspektivische Ansicht der Halteplatte der Schienenbefestigung aus einer Ansicht von oben mit Ausnehmungen für die Enden des Spannelements,
- Fig. 21: eine perspektivische Ansicht der Halteplatte samt Befestigungsanker in einer einstückigen Ausbildung,
- Fig. 22: eine alternative Ausführung von einstückig ausgebildeter Halteplatte samt Befestigungsanker mit einem Betonschwellenanker,
- Fig. 23: eine Schienenunterlagsplatte mit integrierter Halteplatte samt Befesti- gungsanker,
- Fig. 24: eine auf einer Schienenunterlagsplatte gemäß Fig. 23 mittels eines Spannelements festgelegte Schiene,
- Fig. 25: eine zu Fig. 24 alternative Ausführung mit separat befestigtem Befesti- gungsanker, wobei die Befestigung durch eine Hakenschraube bewerk- stelligt wird,
- Fig. 26: die Anordnung gemäß Fig. 25 von unten aus betrachtet und teilweise im Schnitt dargestellt,
- Fig. 27: eine alternative Ausgestaltung der Erfindung mit einer Gleitstuhlplatte für den Weichenbereich,
- Fig. 30: in der Seitenansicht,
- Fig. 31: in der Draufsicht und
- Fig. 32: in perspektivischer Darstellung eine Schienenbefestigung, bei der der Befestigungsanker durch eine Schwellenschraube gebildet wird, und zwar in einer Vormontagestellung,
- Fig. 33: in der Seitenansicht,
- Fig. 34: in der Draufsicht und
- Fig. 35: in perspektivischer Darstellung die Schienenbefestigung gemäß den Figuren 30 bis 32, und zwar in der Endmontagestellung,
- Fig. 36: die perspektivische Ansicht eines alternativ ausgebildeten Spannele- ments aus einer Ansicht von oben,
- Fig. 37: die Vorderansicht (Ansicht A gemäß Fig. 36) des Spannelements ge- mäß Fig. 36,
- Fig. 38: die Seitenansicht (Ansicht B gemäß Fig. 36) des Spannelements ge- mäß Fig. 36,
- Fig. 39: in perspektivischer Darstellung die Schienenbefestigung mit dem Spannelement gemäß den Figuren 36 bis 38 in der Endmontagestel- lung,
- Fig. 40: die perspektivische Ansicht eines weiteren, alternativ ausgebildeten Spannelements aus einer Ansicht von oben,
- Fig. 41: die Draufsicht auf das Spannelement gemäß Fig. 40,
- Fig. 42: die Seitenansicht des Spannelements gemäß Fig. 40,
- Fig. 43: in der Seitenansicht die Schienenbefestigung mit dem Spannelement gemäß den Figuren 40 bis 42 in der Endmontagestellung,
- Fig. 44: und
- Fig. 45: in perspektivischer Darstellung die Schienenbefestigung mit dem Spannelement gemäß den Figuren 40 bis 42 aus zwei unterschiedli- chen Blickrichtungen in der Endmontagestellung,

In den Figuren 1 bis 4 ist der grundsätzliche Aufbau einer kraftschlüssig-elastische Schienenbefestigung für eine Gleisanlage zu sehen. Die Schiene 6 muss auf einer Schwelle 2 oder einer Schienenunterlagsplatte (s. Fig. 23) befestigt werden. Hierzu ist an der Schwelle 2 eine Ausnehmung 24 in der Schwelle 2 vorgesehen, deren Form zu einem Vorsprung einer Halteplatte 3 korrespondiert, die auf die Schwelle 2 aufgesetzt ist. Die Ausnehmung 24 kann in der Form einer bekannten Winkelführungsplatte entsprechen oder in anderer Art ausgeführt sein. Mittels einer Schwellenschraube 12 wird ein plattenförmig ausgebildeter Befestigungsanker 4 an der Halteplatte 3 bzw. an der Schwelle 2 festgelegt. Zwischen Befestigungsanker 4 und Halteplatte 3 ist ein Spannelement 1 angeordnet, das in seinem montierten Zustand eine Druckkraft auf den Schienenfuß 5 ausübt und damit die Schiene 6 in der gewünschten Position hält.

Wie in Fig. 2 gesehen werden kann, ist das Spannelement 1 symmetrisch ausgebildet, wobei die Symmetrieachse 7 vertikal angeordnet ist und senkrecht auf der Längsachse 8 der Schiene 6 steht.

Der spezifische Aufbau des Spannelements 1 geht aus den Figuren 5 bis 10 hervor.

Wie am besten aus Fig. 5 hervorgeht, besteht das Spannelement 1 aus zwei Torsionsschenkeln 1a' und 1 a", die symmetrisch zur Symmetrieebene 7 angeordnet sind und parallel zueinander verlaufen. Sie sind über einen Verbindungsabschnitt 1 b miteinander verbunden. Am Ende 1 c' bzw. 1c" der Torsionsschenkel 1a', 1a" ist ein schlaufenförmiger Klemmabschnitt 1d', 1d" angeordnet, d. h. über einen gerundeten Abschnitt geht der Torsionsschenkel 1a', 1a" in den Klemmabschnitt 1d', 1d" über. Der Klemmabschnitt 1d', 1d" ist so ausgeführt, dass er in der Draufsicht auf das Spannelement 1 (s. Fig. 5) im wesentlichen kreisförmig oder oval ausgebildet ist. Der Klemmabschnitt 1d', 1d" erstreckt sich - rund ausgebildet - bis zu seinem Ende 1e', 1 e", das in der Nähe des Endes 1 c', 1 c" des Torsionsschenkels 1 a', 1 a" zu liegen kommt.

Dieser Endbereich 1e', 1e" ist als Geradenabschnitt 1f, 1f' ausgeführt und dafür vorgesehen, im normalen Betriebsfall auf die Oberseite des Schienenfußes 5 zu drücken. Wie den Figuren 7, 8 und 10 entnommen werden kann, ist hierfür eine nutförmige Vertiefung 1g', 1g" in das Spannelement 1 und namentlich in den Geradenabschnitt 1f, 1f' eingearbeitet, so dass das Spannelement 1 im Bereich der Geradenabschnitte 1f, 1f" flächig (nicht nur punktuell) auf dem Ausrundungsradius des Schienenfußes 5 aufliegt.

Wie in Fig. 6 am besten zu sehen ist, liegen die beiden Torsionsschenkel 1a', 1a" samt Verbindungsabschnitt 1 b im wesentlichen in einer ersten Ebene 9. Ein Teil des Klemmabschnitts 1d', 1d" liegt indes in einer zweiten Ebene 10. wobei diese Ebene 10 gegenüber der Ebene 9 um eine Achse 11 um den Winkel α gedreht ist. Die Achse 11 ist dabei parallel zur Schnittachse der Symmetrieebene 7 mit der ersten Ebene 9 ausgerichtet, sie steht in Fig. 6 also senkrecht auf der Zeichenebene. Der Winkel α beträgt dabei ca. 5° bis 30° im nicht bzw. nur teilverspannten Zustand.

Durch diese Ausführung wird erreicht, dass es nach der Montage des Spannelements 1 zu einer definierten Anlage des Spannelements 1 nur im Bereich des Geradenabschnitts 1f, 1f" kommt. Im normalen Betriebsfall kontaktiert das Spannelement 1 den Schienenfuß 5 ansonsten nicht.

Wie aus Fig. 8 zu sehen ist, kann das Spannelement 1 insgesamt etwas gebogen ausgebildet sein, um optimal mit der Halteplatte 3 bzw. mit dem Befestigungsanker 4 zusammenzuwirken. Auch aus dieser Figur ist wieder deutlich zu sehen, wie der vorderste Teil des Klemmabschnitts 1d', 1d" aus der Ebene der Torsionsschenkel herausgedreht ist.

Damit im Falle einer überhöhten Horizontalkraft seitlich an den Kopf der Schiene 6, d. h. wenn die Schiene 6 einer Kippbewegung um ihre Längsachse 8 unterworfen ist, keine Schädigung bzw. Überbeanspruchung des Spannelements 1 erfolgen kann, sind folgende Vorkehrungen getroffen.

An dem Spannelement, d. h. im Bereich des schlaufenförmigen Klemmabschnitts 1 d', 1 d", ist im Seitenbereich 1i', 1i" des Klemmabschnitts 1d', 1d" eine erste Anlagefläche 1h', 1h" vorgesehen. Im Falle eines stärkeren Kippens der Schiene 6 drückt der Schienenfuß 5 zusätzlich auf diese Anlagefläche 1h', 1h", wodurch sich die Federkraft des Spannelements 1 auf den Schienenfuß 5 erhöht. Durch die erste Anlagefläche 1 h', 1 h" wird also die erste Stufe einer Überlastsicherung geschaffen.

Sollte die Kippbewegung der Schiene 6 noch größer werden, ist am Klemmabschnitt 1d', 1d" eine zweite Anlagefläche 1k', 1k" vorgesehen, die beim weiteren Anheben des Klemmabschnitts 1d', 1d" mit angehoben wird und an eine Anlagefläche 15', 15" (s. Fig. 14) am Befestigungsanker 4 drückt. Hierdurch ergibt sich ein hoher Widerstand gegen das weitere Kippen der Schiene 6, ohne dass das Spannelement 1 überdreht und dadurch geschädigt wird.

In Fig. 11 und 12 ist eine mögliche Lösung einer zum Einsatz kommenden Halteplatte 3 illustriert. An der Unterseite 22 weist die Halteplatte 3 einen Vorsprung 23 auf, dessen Form zu derjenigen der Ausnehmung 24 in der Schwelle 2 korrespondiert (s. Fig. 3 und 4). Damit wird eine präzise Anlage der Halteplatte 3 auf der Schwelle 2 gewährleistet. Auf der Oberseite hat die Halteplatte 3 zwei bogenförmige Vertiefungen 20', 20", die das Einschieben des Spannelements 1 bei der Montage begünstigt. Im endmontierten Zustand liegt das Spannelement 1 an Anlageflächen 21', 21" an der Halteplatte 3 an. Die bogenförmigen bzw. muldenförmigen Vertiefungen sind hilfreich, wenn das Spannelement 1 von hinten mittels eines Montagewerkzeugs eingeschoben wird, d. h. es ist kein Lösen des Befestigungsankers 4 erforderlich. Die Vertiefungen dienen dazu, das Spannelement ohne größeren Kraftaufwand von hinten durchzuschieben. Ohne die Vertiefungen müsste das Spannelement beim Durchschieben komplett auf seinen Endverspannungszustand zusammengedrückt werden.

Der Befestigungsanker 4 ist in Fig. 13 und 14 zu sehen. Die Unterseite 13 des plattenförmig ausgebildeten Befestigungsankers 4 weist diverse Einzelheiten auf, die die Montage und den Halt des Spannelements 1 in der endmontierten Position verbessern. In den seitlichen Endbereichen 14', 14" des Befestigungsankers 4, die der Schiene zugewandt sind, sind zunächst die bereits erwähnten Anlageflächen 15', 15" angeordnet, an denen in der zweiten Überlast-Sicherungsstufe die Klemmabschnitte 1d', 1d" mit ihren zweiten Anlageflächen 1 k', 1 k" anliegen.

Bei der Montage wird das Spannelement 1 zunächst soweit in Richtung Schiene eingeschoben, bis es in ersten nutförmigen Rastvertiefungen 17', 17" anliegt, die in den seitlichen Endbereichen 16', 16" angeordnet, d. h. eingeformt sind. Beim weiteren Vorschieben des Spannelements 1 in Richtung Schiene 6 und damit in Richtung seiner Endposition nach der Montage kommt das Spannelement 1 in einer zweiten nutförmigen Rastvertiefung 18', 18" zu liegen. In der Montage-Endposition liegt das Spannelement 1 dann in den nutförmigen Anlageflächen 19', 19" an.

Der Montageablauf der Schienenbefestigung geht aus den Figuren 15 bis 18 hervor:
In Fig. 15 ist die erste Stufe des Einbaus, die Vormontagestellung, zu sehen. Der Befestigungsanker 4 ist samt Halteplatte 3 mittels der Schwellenschraube 12 vormontiert (am Gleis oder im Schwellenwerk), die Schwellenschraube 12 ist dabei vollständig angezogen worden. In den sich zwischen Halteplatte 3 und Befestigungsanker 4 befindlichen Raum wird das Spannelement 1 zunächst per Hand eingeschoben. Mittels eines Montagewerkzeugs kann dann das Spannelement 1 weiter in Richtung Schiene vorgeschoben werden. Dies erfolgt solange, bis die vordersten Bereiche der Klemmabschnitte 1d', 1d" in den ersten nutförmigen Rastvertiefungen 17', 17" im Befestigungsanker 4 zu liegen kommen.

Fig. 16 zeigt die zweite Stufe des Einbaus, die Neutralisationsstellung. Das Spannelement 1 ist in der Neutralisation so weit in Richtung Schiene vorgeschoben, dass die vordersten Bereiche der Klemmabschnitte 1d', 1d" in den zweiten nutförmigen Rastvertiefungen 18', 18" im Befestigungsanker 4 zu liegen kommen. In dieser Stellung des Spannelements 1 soll ein Herauskippen der Schiene 6 während der Montagearbeiten verhindert werden. Dabei wird eine geringe Spannkraft vom Spannelement 1 erzeugt.

In der dritten Stufe des Einbaus, der Zwischenstufe, wie sie in Fig. 17 zu sehen ist, ist das Spannelement 1 weiter in Richtung Schiene vorgeschoben worden. Diese Stufe stellt eine Verformung des Spannelements zwischen der Neutralisation und der Endverspannung dar. In dieser Stellung wird eine mittlere Spannkraft vom Spannelement 1 erzeugt. In dieser Stellung ist das Spannelement zwischen Halteplatte und Befestigungsanker geklemmt.

Fig. 18 zeigt die vierte Stufe des Einbaus, die Endverspannung. Das Spannelement 1 verhindert jetzt ein Aufkippen der Schiene im Betrieb. Es wird eine ausreichende Endverspannkraft in Abhängigkeit vom Anwendungsfall erzeugt. Das. Spannelement 1 liegt jetzt in drei Bereichen an bzw. auf: Im Bereich der Geradenabschnitte 1f, 1f" drückt das Spannelement 1 auf den Schienenfuß 5. An dem Befestigungsanker 4 liegt das Spannelement 1 an den nutförmigen Anlageflächen 19', 19" an. Die Halteplatte 3 kontaktiert das Spannelement an den Anlageflächen 21',21".

Die Maßnahmen gegen Überlastung des Spannelements 1 ergeben sich aus Fig. 19:
In der ersten Stufe der Überlastsicherung liegen die ersten Anlageflächen 1 h', 1 h" des schlaufenförmigen Klemmabschnitts 1d', 1d" des Spannelements 1 auf dem Schienenfuß 5 auf.

In der ersten Überlast-Sicherungsstufe geht der in Fig. 19 mit s₁ bezeichnete erste Abstand gegen Null, d. h. es tritt der Kontakt zwischen schlaufenförmigem Klemmabschnitt und Schienenfuß ein.

In der zweiten Stufe der Überlastsicherung stützt sich der schlaufenförmige Klemmabschnitt 1 d', 1 d" mit den zweiten Anlageflächen 1 k', 1 k" an den Anlageflächen 15', 15" des Befestigungsankers 4 ab.

In der zweiten Überlast-Sicherungsstufe geht der in Fig. 19 mit s₂ bezeichnete zweite Abstand gegen Null, d. h. es kommt zum Kontakt zwischen diesem Klemmabschnitt und dem Befestigungsanker.

Im Ausführungsbeispiel erstrecken sich die schlaufenförmigen Klemmabschnitte 1 d', 1d" im Anschluss an die Torsionsschenkel 1a', 1a" von der Symmetrieebene 7 weg. Es kann grundsätzlich auch vorgesehen werden, dass sich die Klemmabschnitte 1 d', 1 d" auf die Symmetrieebene 7 zu erstrecken.

Die Halteplatte 4 ist im Ausführungsbeispiel als separates Bauteil ausgebildet. Es kann auch vorgesehen werden, dass die Platte 4 Bestandteil einer Rippenplatte ist oder dass sie untrennbar mit dem Befestigungsanker 4 verbunden ist.

Die dargestellte Montagevorgehensweise stellt darauf ab, dass vor dem Einschieben des Spannelements 1 die Schwellenschraube 12 mit Enddrehmoment angezogen wird. Es ist auch möglich, dass die Schwellenschraube 12 erst nach Einlegen des Spannelements 1 (vollständig) angezogen wird, und zwar z. B. im Schwellenwerk, d. h. vor der Montage der Schiene in Vormontagestellung oder nach der Montage der Schiene in Neutralisations- oder Endverspannungsstellung.

In Fig. 20 ist eine perspektivische Ansicht der Halteplatte 3 der Schienenbefestigung zu sehen, und zwar von oben betrachtet. Der Unterschied zur Lösung gemäß Fig. 11 besteht im wesentlichen darin, dass an dem der Schiene zugewandten Ende der Halteplatte 3 Ausnehmungen 25 vorgesehen sind, die zur Auflage der Enden 1e' des Klemmabschnitts des Spannelements 1 vorgesehen sind. Die Ausnehmungen 25 dienen also zur Lagefixierung des Spannelements im montierten Zustand.

Derartige Ausnehmungen 25 können auch bei einer Lösung vorgesehen sein, wie sie in Fig. 21 dargestellt ist. Hier sind Halteplatte 3 und Befestigungsanker 4 einstückig ausgeführt, wie es an sich bekannt ist. Die Montage bzw. Demontage der Schiene erfolgt hier mit einer entsprechend geformten Aufzieh- bzw. Abziehkralle als Montagewerkzeug.

Fig. 22 zeigt die Lösung gemäß Fig. 21, d. h Halteplatte 3 und Befestigungsanker 4 sind einstückig ausgebildet, wobei hier noch ein Betonschwellenanker 27 vorgesehen ist, der zur Verankerung der Anordnung dient. Der Betonschwellenanker 27 kann formschlüssig in eine Betonschwelle eingegossen werden.

In Fig. 23 ist eine Schienenunterlagsplatte 28 zu sehen, in die die Halteplatte 3 integriert ist; der Befestigungsanker 4 ist wieder einstückig mit angeformt. Wie eine Schiene 6 auf der Schienenunterlagsplatte 28 mittels des Spannelements 1 festgelegt ist, geht aus Fig. 24 hervor. Die Integration der Halteplatte 3 in die Schienenunterlagsplatte 28 kann beispielsweise bei der Herstellung der Schienenunterlagsplatte durch Urformen (durch Angießen) erfolgen. Sie kann aber auch beispielsweise als separates Teil auf die Schienenunterlagsplatte 28 aufgeschweißt werden.

Die Figuren 25 und 26 zeigen eine alternative Ausführungsform. Hier ist vorgesehen, dass der Befestigungsanker 4 als separates Teil ausgebildet ist, das mittels einer Hakenschraube 26 mit der Schienenunterlagsplatte 28 verbunden ist. Aufgrund der sehr flachen Bauform des Spannelements 1 kann dieses auch als innere Backen- oder Fahrschienenverspannung im Weichen- oder Herzstückbereich eingesetzt werden.

Fig. 27 zeigt eine Gleitstuhlplatte 29 für den Weichenbereich, auf der die Schiene 6 mit dem Spannelement 1 festgelegt ist.

Die vorgenannten Ausführungsbeispiele zeigen, dass mit dem erfindungsgemäßen Vorschlag alle bisher im Einsatz befindlichen relevanten Befestigungsvarianten von Schienenspannelementen durch eine Spannelementform realisiert werden können.

Bei obigen Ausführungsbeispielen wurde stets vorgesehen, dass die Schwellenschraube 12 den Befestigungsanker 4 festlegt. Dies ist jedoch nicht zwangsläufig der Fall. Es kann auch unter Verzicht auf den Befestigungsanker 4 vorgesehen werden, dass die Schwellenschraube 12 direkt auf das Spannelement wirkt und dieses festlegt. Hierzu zeigen die Figuren 30 bis 35 eine entsprechende Augestaltung. Die Schwellenschraube 12 kann mit einem Unterlegscheibe verbunden sein bzw. eine solche aufweisen. In den Figuren 30 bis 32 ist das Spannelement 1 zunächst noch in einer Vormontagestellung. In den Figuren 33 bis 35 ist das Spannelement 1 in seine endgültige Montagestellung gebracht. Zur Montage wird auf die obigen Ausführungen verwiesen.

Eine alternative Ausgestaltung des Spannelements 1 geht aus den Figuren 36 bis 38 hervor; in Fig. 39 ist die Schienenbefestigung mit diesem Spannelement 1 in endmontierter Stellung zu sehen.

Der Unterschied zwischen der beispielsweise in Fig. 5 dargestellten Ausführungsform des Spannelements 1 und der in Fig. 36 bis 38 gezeigten Lösung besteht darin, dass die Formgebung der schlaufenförmigen Klemmabschnitte 1d', 1d" anders ist. Wie bei der Lösung gemäß Fig. 5 erstreckt sich das Spannelement 1 zunächst von den Enden 1c', 1c" des Torsionsschenkels 1a', 1a" von der Symmetrieebene 7 weg, um dann aber von der Schiene 6 weg nach hinten zu verlaufen. Erst dann verläuft das Spannelement 1 schlaufenförmig wieder in Richtung Schiene 6 (schlaufenförmige Klemmabschnitte 1d', 1d"), um am Ende 1e', 1e" auf dem Schienenfuß 5 zu liegen zu kommen. Es ergibt sich für den schlaufenförmigen Klemmabschnitt 1d', 1d" daher ein S-förmiger Verlauf von den Torsionsschenkeln 1a', 1a" bis zum Ende 1e', 1e" der Klemmabschnitte. Bei der Lösung gemäß Fig. 5 verliefen die Übergänge teilweise gerade (s. Abschnitte 1k', 1k" in Fig. 5).

Die in den Figuren 36 bis 38 dargestellte Ausführungsform zeichnet sich weiterhin dadurch aus, dass die Auflageflächen (s. z. B. 1g', 1g" in Fig. 10) geändert wurden. Bei dieser Lösung liegen die Enden 1e', 1e" auf der Schienenfußoberseite schräg bis parallel zur Längsrichtung der Schiene 6 auf, wie es aus Fig. 36 und 39 zu ersehen ist. Bei der oben diskutierten Lösung gemäß Fig. 5 lagen die Enden 1 e', 1 e" im wesentlichen im rechten Winkel zur Schienenlängsachse auf.

Die Auflageflächen 1g', 1g" an den Enden 1e', 1e" sind bei der Lösung gemäß Fig. 36 bis 39 einfach abgeflacht und liegen auf der Schienenfußoberseite auf. Hierdurch wird die Auflage- bzw. Kontaktfläche zwischen Spannelement 1 und Schienenfuß 5 vergrößert und damit zusätzlicher Verschleiß durch das Wandern der Schiene 6 in Längsrichtung verhindert.

Zu der Lösung gemäß Fig. 36 bis 39 ist festzustellen, dass sie einen wesentlich kleineren Einbauraum bezüglich des Abstands zum Schienensteg 30 aufweist, wenn z. B. Schienenlaschen 31 angebaut sind, wie es Fig. 39 zeigt. Daher stellt die Lösung gemäß der Figuren 36 bis 39 eine bevorzugte Ausführungsform der Erfindung dar.

Die in den Figuren 40 bis 45 dargestellte Variante des Spannelements 1 ist ähnlich derjenigen gemäß den Figuren 36 bis 40. Bei dieser Lösung sind jedoch die Enden 1e', 1e" des Klemmabschnitts 1d', 1d" anders geformt. Die Endbereiche 1e', 1e" sind hier um einen Winkel größer oder gleich 45° nach innen abgebogen (s. insbesondere Fig. 41). Der abgewinkelte Teil 1e', 1e" liegt komplett mit einer eventuell vorgesehenen abgeflachten Unterseite auf der Schienenfußoberseite auf.

### Bezugszeichenliste:

- 1: Spannelement
- 1a': Torsionsschenkel
- 1a": Torsionsschenkel
- 1 b: Verbindungsabschnitt
- 1c': Ende des Torsionsschenkels
- 1c": Ende des Torsionsschenkels
- 1d': schlaufenförmiger Klemmabschnitt
- 1d": schlaufenförmiger Klemmabschnitt
- 1e': Ende des Klemmabschnitts
- 1 e": Ende des Klemmabschnitts
- 1f: Geradenabschnitt
- 1f': Geradenabschnitt
- 1g': nutförmige Vertiefung
- 1g": nutförmige Vertiefung
- 1h': erste Anlagefläche
- 1h": erste Anlagefläche
- 1i': Seitenbereich
- 1i": Seitenbereich
- 1k': zweite Anlagefläche
- 1k": zweite Anlagefläche
- 2: Schwelle
- 3: Halteplatte
- 4: Befestigungsanker
- 5: Schienenfuß
- 6: Schiene
- 7: Symmetrieebene
- 8: Längsachse
- 9: erste Ebene
- 10: zweite Ebene
- 11: Achse
- 12: Schwellenschraube
- 13: Unterseite des Befestigungsankers
- 14': seitlicher Endbereich
- 14": seitlicher Endbereich
- 15': Anlagefläche
- 15": Anlagefläche
- 16': seitlicher Endbereich
- 16": seitlicher Endbereich
- 17': erste nutförmige Rastvertiefung
- 17": erste nutförmige Rastvertiefung
- 18': zweite nutförmige Rastvertiefung
- 18": zweite nutförmige Rastvertiefung
- 19': nutförmige Anlagefläche
- 19": nutförmige Anlagefläche
- 20': bogenförmige Vertiefung
- 20": bogenförmige Vertiefung
- 21': Anlagefläche
- 21": Anlagefläche
- 22: Unterseite der Halteplatte
- 23: Vorsprung
- 24: Ausnehmung in der Schwelle
- 25: Ausnehmung
- 26: Hakenschraube
- 27: Betonschwellenanker
- 28: Schienenunterlagsplatte
- 29: Gleitstuhlplatte
- 30: Schienensteg
- 31: Schienenlasche
- α: Winkel
- s₁: erster Abstand
- s₂: zweiter Abstand

## Patentansprüche

1. Kraflschlüssig-elastische Schienenbefestigung für Gleisanlagen, die ein Spannelement (1), eine Halteplatte (3) und einen Befestigungsanker (4) aufweist, das Spannelement (1) aus elastischem Material im montierten Zustand zwischen der an einer Schwelle (2) angeordneten Halteplatte (3) und dem Befestigungsanker (4) so festgelegt ist, dass es auf einen Schienenfuß (5) einer Schiene (6) eine Haltekraft ausübt, um die Schiene (6) in Position zu halten, wobei das Spannelement (1) zu einer vertikal ausgerichteten Symetrieebene (7), die senkrecht auf die Längsachse (8) der Schiene (6) steht, symmetrisch ausgebildet ist und zwei Torsionsschenkel (1a', 1a") aufweist, die durch einen Verbindungsabschnitt (1b) miteinander verbunden und im montierten Zustand zumindest weitgehend zwischen der Halteplatte (3) und dem Befestigungsanker (4) angeordnet sind, wobei an den dem Verbindungsabschnitt (1b) entgegen gesetzten Enden (1c',1c") der Torsionsschenkel (1a', 1a") je ein schlaufenförmiger Klemmabschnitt (1d', 1d") angeordnet ist, der sich im Anschluss an die Torsionsschenkel (1a', 1a") zunächst im Wesentlichen senkrecht zur Symmetrieebene (7) erstreckt, um sich dann schlaufenförmig soweit zu erstrecken, bis die Enden (1e', 1e") des Klemmabschnitts (1d', 1d") den Bereich der Enden (1c', 1c") der Torsionsschenkel (1a', 1a") erreichen, wo sie eine Auflagefläche auf dem Schienenfuß (5) bilden und wobei im nicht gespannten Zustand des Spannelements (1) die Torsionsschenkel (1a', 1a") samt Verbindungsabschnitt (1b) im Wesentlichen in einer ersten Ebene (9) liegen und zumindest jeweils ein Teil der schlaufenförmigen Klemmabschnitte (1d', 1d") in jeweils einer zweiten Ebene (10) liegt, wobei die jeweils zweite Ebene (10) gegenüber der ersten Ebene (9) um eine Achse (11) verdreht ist, die parallel zur Schnittachse der Symmetrieebene (7) mit der ersten Ebene (9) verläuft.
**dadurch gekennzeichnet,**
**dass**, im montierten Zustand der Verbindungsabschnitt (1b) die beiden Torsionsschenkel (1a'1a") an ihre von der Schiene (6) abgewandten Seite miteinander verbindet und die schlaufenförmigen Klemmabschnitte (1d',1d") an dem jeweiligen der Schiene (6) zugewandten Ende (1c',1c") der beiden Torsionsschenkel (1a',1a") angeordnet sind wobei jeder schlaufenförmige Klemmabschnitt von den Torsionsschenkel (1a', 1a") in einem bogenförmigen Verlauf von diesen weg verläuft.

2. Schienenbefestigung nach Anspruch 1,
**dadurch gekennzeichnet,**
**dass** im montierten Zustand des Spannelements (1) die zweite Ebene (10) weitgehend mit der ersten Ebene (9) übereinstimmt.

3. Schienenbefestigung nach Anspruch 1 oder 2,
**dadurch gekennzeichnet,**
**dass** die beiden Torsionsschenkel (1a', 1a") des Spannelements (1) im wesentlichen parallel zueinander verlaufen.

4. Schienenbefestigung nach einem der Ansprüche 1 bis 3,
**dadurch gekennzeichnet,**
**dass** die schlaufenförmigen Klemmabschnitte (1d', 1d") im montierten Zustand des Spannelements (1) und unter normaler Belastung der Schiene (6) nur mit den Enden (1e', 1e") des Klemmabschnitts (1d', 1d") den Schienenfuß (5) kontaktieren.

5. Schienenbefestigung nach einem der Ansprüche 1 bis 3,
**dadurch gekennzeichnet,**
**dass** die Enden (1e', 1e") des Klemmabschnitts (1d', 1d") im montierten Zustand in für diese vorgesehene Ausnehmungen (25) in der Halteplatte (3) eingreifen.

6. Schienenbefestigung nach Anspruch 5,
**dadurch gekennzeichnet,**
**dass** die Ausnehmungen (25) in der Halteplatte (3) Einrastvorsprünge aufweisen.

7. Schienenbefestigung nach einem der Ansprüche 1 bis 6,
**dadurch gekennzeichnet,**
**dass** die schlaufenförmigen Klemmabschnitte (1d', 1d") vom Ende (1c', 1c") der Torsionsschenkel (1a', 1a") zunächst im wesentlichen senkrecht zur Ebene (7) verlaufen, dann in die von der Schiene (6) hin weisende Richtung verlaufen, um in einem bogenförmigen Verlauf wieder weg von der Schiene (6) zu verlaufen.

8. Schienenbefestigung nach Anspruch 7,
**dadurch gekennzeichnet,**
**dass** die schlaufenförmigen Klemmabschnitte (1d', 1d") abschnittsweise einen S-förmigen Verlauf aufweisen.

9. Schienenbefestigung nach einem der Ansprüche 1 bis 8,
**dadurch gekennzeichnet,**
**dass** die schlaufenförmigen Klemmabschnitte (1d', 1d") in der Draufsicht im wesentlichen kreisförmig oder oval ausgebildet sind bzw. einen kreisförmigen oder ovalen Abschnitt aufweisen.

10. Schienenbefestigung nach einem der Ansprüche 1 bis 9,
**dadurch gekennzeichnet;**
**dass** der Winkel (α) zwischen der ersten Ebene (9) und der zweiten Ebene (10) im nicht gespannten Zustand des Spannelements (1) zwischen 5° und 30° liegt.

11. Schienenbefestigung nach einem der Ansprüche 1 bis 10,
**dadurch gekennzeichnet, dass** die Enden (1e', 1e") der schlaufenförmigen Klemmabschnitte (1d', 1d") als Geradenabschnitte (1f, 1f') ausgebildet sind.

12. Schienenbefestigung nach Anspruch 11,
**dadurch gekennzeichnet,**
**dass** die Geradenabschnitte (1f, 1f") parallel zueinander verlaufen.

13. Schienenbefestigung nach einem der Ansprüche 1 bis 12,
**dadurch gekennzeichnet,**
**dass** die Enden (1e', 1e") der schlaufenförmigen Klemmabschnitte (1d', 1d"), insbesondere die Geradenabschnitte (1f, 1f'), eine nutförmige Vertiefung (1g', 1g") aufweisen, die als Auflagefläche auf dem Schienenfuß (5) ausgebildet ist.

14. Schienenbefestigung nach einem der Ansprüche 1 bis 13,
**dadurch gekennzeichnet,**
**dass** jeder schlaufenförmige Klemmabschnitt (1d', 1d") eine erste Anlagefläche (1h', 1h") im Seitenbereich (1i', 1i") des Klemmabschnitts (1d', 1d") zur Anlage an dem Schienenfuß (5) aufweist, die bei einem ersten Überlastfall der auf die Schiene (6) wirkenden Kräfte den Schienenfuß (5) kontaktiert.

15. Schienenbefestigung nach Anspruch 14,
**dadurch gekennzeichnet,**
**dass** jeder schlaufenförmige Klemmabschnitt (1d', 1d") eine zweite Anlagefläche (1k', 1k") zur Anlage an dem Befestigungsanker (4) aufweist, die bei einem über den ersten Überlastfall hinausgehenden zweiten, stärkeren Überlastfall der auf die Schiene (6) wirkenden Kräfte den Befestigungsanker (4) kontaktiert.

16. Schienenbefestigung nach einem der Ansprüche 1 bis 15,
**dadurch gekennzeichnet,**
**dass** die Halteplatte (3) in einer Schienenunterlagsplatte (28) integriert ist.

17. Schienenbefestigung nach einem der Ansprüche 1 bis 16,
**dadurch gekennzeichnet,**
**dass** die Halteplatte (3) und der Befestigungsanker (4) zweiteilig ausgebildet sind.

18. Schienenbefestigung nach Anspruch 17,
**dadurch gekennzeichnet,**
**dass** die Halteplatte (3) und der Befestigungsanker (4) mittels einer Hakenschraube (26) verbunden sind oder zusammengehalten werden.

19. Schienenbefestigung nach einem der Ansprüche 1 bis 18,
**dadurch gekennzeichnet,**
**dass** der Befestigungsanker (4) plattenförmig ausgebildet ist und durch eine Schwellenschraube (12) fixiert wird.

20. Schienenbefestigung nach einem der Ansprüche 1 bis 16,
**dadurch gekennzeichnet,**
**dass** die Halteplatte (3) und der Befestigungsanker (4) einteilig ausgebildet sind.

21. Schienenbefestigung nach einem der Ansprüche 1 bis 20,
**dadurch gekennzeichnet,**
**dass** der Befestigungsanker (4) an seiner Unterseite (13) in seinen der Schiene (6) zugewandten, seitlichen Endbereichen (14', 14") Anlageflächen (15', 15") für die schlaufenförmigen Klemmabschnitte (1d', 1d") aufweist.

22. Schienenbefestigung nach einem der Ansprüche 1 bis 21,
**dadurch gekennzeichnet,**
**dass** der Befestigungsanker (4) an seiner Unterseite (13) in seinen der Schiene (6) abgewandten, seitlichen Endbereichen (16', 16") je eine erste nutförmige Rastvertiefung (17', 17") zum Einrasten des Spannelements (1) in einer Vormontagestellung aufweist.

23. Schienenbefestigung nach einem der Ansprüche 1 bis 22,
**dadurch gekennzeichnet,**
**dass** der Befestigungsanker (4) an seiner Unterseite (13) in seinen der Schiene (6) abgewandten, seitlichen Endbereichen (16', 16") je eine zweite nutförmige Rastvertiefung (18', 18") zum Einrasten des Spannelements (1) in einer Neutralisationsstellung aufweist.

24. Schienenbefestigung nach einem der Ansprüche 1 bis 23,
**dadurch gekennzeichnet,**
**dass** der Befestigungsanker (4) an seiner Unterseite (13) zwei nutförmige Anlageflächen (19', 19") für die Anlage der Torsionsschenkel (1a', 1a") des Spannelements (1) im endmontierten Zustand aufweist.

25. Schienenbefestigung nach einem der Ansprüche 1 bis 19 oder 21 bis 24,
**dadurch gekennzeichnet,**
**dass** der Befestigungsanker (4) durch die Schwellenschraube (12) bzw. einer mit dieser verbundenen Unterlegscheibe gebildet wird.

26. Schienenbefestigung nach einem der Ansprüche 1 bis 25,
**dadurch gekennzeichnet,**
**dass** die Halteplatte (3) zwei sich senkrecht zur Längsachse (8) der Schiene (6) erstreckende bogenförmige Vertiefungen (20', 20") zur Führung des Spannelements (1) bei dessen Montage aufweist.

27. Schienenbefestigung nach einem der Ansprüche 1 bis 26,
**dadurch gekennzeichnet,**
**dass** die Halteplatte (3) zwei Anlageflächen (21', 21") für die Anlage des Spannelements (1) in dessen montierten Zustand aufweist.

28. Schienenbefestigung nach einem der Ansprüche 1 bis 27,
**dadurch gekennzeichnet,**
**dass** die Halteplatte (3) an ihrer Unterseite (22) einen sich in Richtung der Längsachse (8) der Schiene (6) erstreckenden Vorsprung (23) zum Eingriff in eine entsprechende Ausnehmung (24) in der Schwelle (2) aufweist.

## Claims

1. A nonpositively-elastic rail fastening for track systems having a clamping element (1), a holding plate (3) and a fastening anchor (4), the clamping element (1) of elastic material in the assembled state being fixed between the holding plate (3) arranged on a sleeper (2) and the fastening anchor (4) so that it exerts a holding force on a rail foot (5) of a rail (6) in order to hold the rail (6) in position, wherein the clamping element (1) is symmetrically designed to a vertically aligned symmetry plane (7) which stands perpendicularly on the longitudinal axis (8) of the rail (6) and comprises two torsion legs (1a', 1a"), which are interconnected through a connecting portion (1b) and in the assembled state are at least largely arranged between the holding plate (3) and the fastening anchor (4), wherein on the ends (1c' , 1c") of the torsion legs (1a' , 1a") opposing the connecting portion (1b) a loop-like clamping portion (1d', 1d") each is arranged, which following the torsion legs (1a', 1a") initially extends substantially perpendicularly to the symmetry plane (7) in order to then extend loop-like so far until the ends (1e', 1e") of the clamping portion (1d', 1d") reach the region of the ends (1c', 1c") of the torsion legs (1a', 1a"), where they form a support surface on the rail foot (5) and wherein in the non-clamped state of the clamping element (1) the torsion legs (1a', 1a") complete with connecting portion (1b) substantially lie in a first plane (9) and at least one part each of the loop-like clamping portions (1d', 1d") each lies in a second plane (10), wherein the second plane (10) in each case is twisted about an axis (11) relative to the first plane (9) which runs parallel to the section axis of the symmetry plane (7) with the first plane (9), **characterized in that** in the assembled state of the connecting portion (1b) interconnects the two torsion legs (1a', 1a") on their side facing away from the rail (6) and the loop-like clamping portions (1d', 1d" ) at the respective end (1c' , 1c") facing the rail (6) of the two torsion legs (1a', 1a") are arranged, wherein each loop-like clamping portion runs from the torsion legs (1a', 1a") in an arc-shaped course away from these.

2. The rail fastening according to Claim 1, **characterized in that** in the assembled state of the clamping element (1) the second plane (10) largely coincides with the first plane (9).

3. The rail fastening according to Claim 1 or 2, **characterized in that** the two torsion legs (1a' , 1a" ) of the clamping element (1) substantially run parallel to each other.

4. The rail fastening according to any one of the Claims 1 to 3, **characterized in that** the loop-like clamping portions (1d', 1d") in the assembled state of the clamping element (1) and under normal load on the rail (6) contact the rail foot (5) only with the ends (1e', 1e") of the clamping portion (1d', 1d").

5. The rail fastening according to any one of the Claims 1 to 3, **characterized in that** the ends (1e', 1e") of the clamping portion (1d', 1d") in the assembled state engage in recesses (25) in the holding plate (3) provided for these.

6. The rail fastening according to Claim 5, **characterized in that** the recesses (25) comprise latching protrusions in the holding plate (3).

7. The rail fastening according to any one of the Claims 1 to 6, **characterized in that** the loop-like clamping portions (1d', 1d") from the end (1c' 1c") of the torsion legs (1a' , 1a") initially run substantially perpendicularly to the plane (7), then run in the direction pointed from the rail (6) in order to again run in an arc-shaped course away from the rail (6).

8. The rail fastening according to Claim 7, **characterized in that** the loop-like clamping portions (1d' , 1d") in portions have an S-shaped course.

9. The rail fastening according to any one of the Claims 1 to 8, **characterized in that** the loop-like clamping portions (1d' , 1d") in the top view are substantially circular or oval in shape or have a circular or oval portion.

10. The rail fastening according to any one of the Claims 1 to 9, **characterized in that** the angle (α) between the first plane (9) and the second plane (10) in the non-clamped state of the clamping element (1) lies between 5° and 30°.

11. The rail fastening according to any one of the Claims 1 to 10, **characterized in that** the ends (1e', 1e") of the loop-like clamping portions (1d', 1d") are designed as straight portions (1f, 1f', 1f").

12. The rail fastening according to Claim 11, **characterized in that** the straight portions (1f', 1f") run parallel to each other.

13. The rail fastening according to any one of the Claims 1 to 12, **characterized in that** the ends (1e', 1e") of the loop-like clamping portions (1d', 1d"), particularly the straight portions (1f', 1f") have a slot-shaped depression (1g', 1g") which are designed as support surface on the rail foot (5).

14. The rail fastening according to any one of the Claims 1 to 13, **characterized in that** each loop-like clamping portion (1d', 1d") comprises a first support surface (1h', 1h") in the lateral region (1i', 1i") of the clamping portion (1d', 1d") for abutment against the rail foot (5) which upon a first overload case of the forces acting on the rail (6) contacts the rail foot (5).

15. The rail fastening according to Claim 14, **characterized in that** each loop-like clamping portion (1d', 1d") comprises a second support surface (1k', 1k") for abutment against the fastening anchor (4) which upon a second, more intense overload case exceeding the first overload case of the forces acting on the rail (6) contacts the fastening anchor (4).

16. The rail fastening according to any one of the Claims 1 to 15, **characterized in that** the holding plate (3) is integrated in a rail backing plate (28).

17. The rail fastening according to any one of the Claims 1 to 16, **characterized in that** the holding plate (3) and the fastening anchor (4) are designed in two parts.

18. The rail fastening according to Claim 17, **characterized in that** the holding plate (3) and the fastening anchor (4) are connected or held together by means of a hook screw (26).

19. The rail fastening according to any one of the Claims 1 to 18, **characterized in that** the fastening anchor (4) is of a plate-shaped design and fixed through a sleeper screw (12).

20. The rail fastening according to any one of the Claims 1 to 16, **characterized in that** the holding plate (3) and the fastening anchor (4) are designed unitarily.

21. The rail fastening according to any one of the Claims 1 to 20, **characterized in that** the fastening anchor (4) on its bottom side (13) in its lateral end regions (14', 14") facing the rail (6) comprises abutment surfaces (15', 15") for the loop-like clamping portions (1d', 1d").

22. The rail fastening according to any one of the Claims 1 to 21, **characterized in that** the fastening anchor (4) on its bottom side (13) in its end regions (16', 16") facing away from the rail (6) comprises a first slot-shaped latching depression (17', 17") each for latching the clamping element (1) in a pre-assembly position.

23. The rail fastening according to any one of the Claims 1 to 22, **characterized in that** the fastening anchor (4) on its bottom side (13) in its lateral end regions (16', 16") facing away from the rail (6) comprises a second slot-shaped latching depression (18', 18") each for latching the clamping element (1) in a neutralisation position.

24. The rail fastening according to any one of the Claims 1 to 23, **characterized in that** the fastening anchor (4) on its bottom side (13) comprises two slot-shaped abutment surfaces (19', 19") for the abutment of the torsion legs (1a', 1a") of the clamping element (1) in the finally assembled state.

25. The rail fastening according to any one of the Claims 1 to 19 or 21 to 24, **characterized in that** the fastening anchor (4) is formed through the sleeper screw (12) or a washer connected with said sleeper screw.

26. The rail fastening according to any one of the Claims 1 to 25, **characterized in that** the holding plate (3) comprises two arc-shaped depressions (20', 20") extending perpendicularly to the longitudinal axis (8) of the rail (6) for guiding the clamping element (1) during its assembly.

27. The rail fastening according to any one of the Claims 1 to 26, **characterized in that** the holding plate (3) comprises two abutment surfaces (21', 21" for the abutment of the clamping element (1) in its assembled state.

28. The rail fastening according to any one of the Claims 1 to 27, **characterized in that** the holding plate (3) on its bottom side (22) comprises a protrusion (23) extending in the direction of the longitudinal axis (8) of the rail (6) for engagement in a corresponding recess (24) in the sleeper (2).

## Revendications

1. Fixation de rail élastique en correspondance mécanique pour installations de voies, qui présente un élément de serrage (1), une plaque de retenue (3) et une ancre de fixation (4), l'élément de serrage (1) en matériau élastique étant fixé en état monté entre la plaque de retenue (3) disposée au niveau d'une traverse (2) et l'ancre de fixation (4) de manière à exercer une force de retenue sur un patin de rail (5) d'un rail (6) afin de maintenir le rail (6) en position, l'élément de serrage (1) étant réalisé de manière à être symétrique à un plan de symétrie (7) orienté verticalement qui s'appuie perpendiculairement sur l'axe longitudinal (8) du rail (6) et présentant deux branches de torsion (1a', 1a") qui sont raccordées entre elles par une section de raccordement (1b) et, en état monté, sont disposées du moins en grande partie entre la plaque de retenue (3) et l'ancre de fixation (4), étant disposée chaque fois, aux deux extrémités (1c' , 1c'') opposées à la section de raccordement (1b) des branches de torsion (1a', 1a"), une section de serrage (1d', 1d'') en forme de boucle qui s'étend en se raccordant aux branches de torsion (1a', 1a'') d'abord sensiblement à la perpendiculaire du plan de symétrie (7) pour s'étendre ensuite en forme de boucle jusqu'à ce que les extrémités (1e', 1e'') de la section de serrage (1d', 1d'') atteignent la zone des extrémités (1c', 1e'') des branches de torsion (1a', 1a'') là où elles forment une surface d'appui sur le patin de rail (5) et, sachant que, en état non serré de l'élément de serrage (1), les branches de torsion (1a', 1a" ) reposent avec la section de raccordement (1b) sensiblement dans un premier plan (9) et qu'au moins respectivement une partie des sections de serrage en forme de boucles (1d', 1d" ) repose respectivement dans un second plan (10), ce second plan respectif (10) étant tordu par rapport au premier plan (9) autour d' un axe (11) qui s'étend parallèlement à l'axe de coupe du plan de symétrie (7) avec le premier plan (9),
**caractérisée en ce que**,
en état monté, la section de raccordement (1b) relie les deux branches de torsion (1a', 1a'') entre elles par leur côté détourné du rail (6) et que les sections de serrage en forme de boucles (1d' , 1d'') sont disposées à l'extrémité respective (1c', 1c" ) tournée vers la section de serrage en forme de boucle (1d, 1d'') des deux branches de torsion (1a', 1a'') , chaque section de serrage en forme de boucle de la branche de torsion (1a', 1a'') s'éloignant suivant une extension arquée de celles-ci.

2. Fixation de rail selon la revendication 1, **caractérisée en ce que**, en état monté de l'élément de serrage (1), le second plan (10) coïncide en grande partie avec le premier plan (9).

3. Fixation de rail selon la revendication 1 ou 2, **caractérisée en ce que** les deux branches de torsion (1a', 1a'') de l'élément de serrage (1) ont une extension sensiblement parallèle entre elles.

4. Fixation de rail selon une des revendications 1 à 3, **caractérisée en ce que** les sections de serrage en forme de boucles (1d' , 1d''), en état monté de l'élément de serrage (1) et sous charge normale par le rail (6), ne sont en contact que par les extrémités (1e', 1e'') de la section de serrage (1d', 1d'') avec le patin de rail (5).

5. Fixation de rail selon une des revendications 1 à 3, **caractérisée en ce que** les extrémités (1e', 1e") de la section de serrage (1d', 1d"), en état monté, s'engrènent dans des évidements (25) prévus à cet effet de la plaque de retenue (3).

6. Fixation de rail selon la revendication 5, **caractérisée en ce que** les évidements (25) pratiqués dans la plaque de retenue (3) présentent des saillies d'enclenchement.

7. Fixation de rail selon une des revendications 1 à 6, **caractérisée en ce que** les sections de serrage en forme de boucles (1d', 1d'') s'étendent depuis l'extrémité (1c', 1c'') des branches de torsion (1a', 1a") d'abord sensiblement à la perpendiculaire du plan (7) puis dans le sens dans lequel est dirigé le rail (6) pour reprendre une extension arquée partant du rail (6).

8. Fixation de rail selon la revendication 7, **caractérisée en ce que** les sections de serrage en forme de boucles (1d', 1d'') présentent par endroits une extension en forme de S.

9. Fixation de rail selon une des revendications 1 à 8, **caractérisée en ce que** les sections de serrage en forme de boucles (1d', 1d"), vues du dessus, présentent une section réalisée avec une conformation sensiblement circulaire ou ovale ou une section sensiblement circulaire ou ovale.

10. Fixation de rail selon une des revendications 1 à 9, **caractérisée en ce que** l'angle (α) entre le premier plan (9) et le second plan (10), en état non serré de l'élément de serrage (1), est compris entre 5° et 30°.

11. Fixation de rail selon une des revendications 1 à 10, **caractérisée en ce que** les extrémités (1e' , 1e") des sections de serrage en forme de boucles (1d', 1d") sont réalisées sous forme de sections rectilignes (1f', 1f").

12. Fixation de rail selon la revendication 11, **caractérisée en ce que** les sections rectilignes (1f', 1f") s'étendent mutuellement en parallèle.

13. Fixation de rail selon une des revendications 1 à 12, **caractérisée en ce que** les extrémités (le' , 1e'') des sections de serrage en forme de boucles (1d', 1d") , notamment les sections rectilignes (1f', 1f"), présentent un renfoncement en forme de rainure (1g', 1g") qui est réalisé sous forme d'une surface d'appui sur le patin du rail (5).

14. Fixation de rail selon une des revendications 1 à 13, **caractérisée en ce que** chaque section de serrage en forme de boucle (1d', 1d") présente une première surface d'appui (1h', 1h'') dans la partie latérale (1i', 1i'') de la section de serrage (1d', 1d'') destinée à venir en contact avec le patin de rail (5) et qui, en cas d'un premier cas de surcharge des forces agissant sur le rail (6), vient en contact avec le patin de rail (5).

15. Fixation de rail selon la revendication 14, **caractérisée en ce que** chaque section de serrage en forme de boucle (1d', 1d") présente une seconde surface d'appui (1k', 1k") destinée à venir en contact avec l'ancre de fixation (4) et qui, en cas d'un second cas de surcharge plus fort excédant le premier cas de surcharge des forces agissant sur le rail (6), vient en contact avec l'ancre de fixation (4).

16. Fixation de rail selon une des revendications 1 à 15, **caractérisée en ce que** la plaque de retenue (3) est intégrée dans une plaque de dessous de rail (28).

17. Fixation de rail selon une des revendications 1 à 16, **caractérisée en ce que** la plaque de retenue (3) et l'ancre de fixation (4) sont réalisées en deux pièces.

18. Fixation de rail selon la revendication 17, **caractérisée en ce que** la plaque de retenue (3) et l'ancre de fixation (4) sont raccordées par un boulon à tête en équerre (26) ou maintenues ensemble.

19. Fixation de rail selon une des revendications 1 à 18, **caractérisée en ce que** l'ancre de fixation (4) est réalisée sous forme d'une plaque et est fixée par un tirefond (12).

20. Fixation de rail selon une des revendications 1 à 16, **caractérisée en ce que** la plaque de retenue (3) et l'ancre de fixation (4) sont réalisées en une pièce.

21. Fixation de rail selon une des revendications 1 à 20, **caractérisée en ce que** l'ancre de fixation (4) présente sur sa face inférieure (13), dans ses parties terminales latérales (14', 14") tournées vers le rail (6), des surfaces d'appui (15', 15'') pour les sections de serrage en forme de boucles (1d', 1d'').

22. Fixation de rail selon une des revendications 1 à 21, **caractérisée en ce que** l'ancre de fixation (4) présente sur sa face inférieure (13), dans ses parties terminales latérales (16', 16") détournées du rail (6), chaque fois un premier renfoncement d'enclenchement en forme de rainure (17, 17") pour l'enclenchement de l'élément de serrage (1) dans une position de pré-montage.

23. Fixation de rail selon une des revendications 1 à 22, **caractérisée en ce que** l'ancre de fixation (4) présente sur sa face inférieure (13), dans ses parties terminales latérales (16', 16") détournées du rail (6), chaque fois un second renfoncement d'enclenchement en forme de rainure (18, 18") pour l'enclenchement de l'élément de serrage (1) dans une position de neutralisation.

24. Fixation de rail selon une des revendications 1 à 23, **caractérisée en ce que** l'ancre de fixation (4) présente sur sa face inférieure (13) deux surfaces d'appui en forme de rainures (19', 19'') pour l'appui des branches de torsion (1a', 1a'') de l'élément de serrage (1) en état monté final.

25. Fixation de rail selon une des revendications 1 à 19 ou 21 à 24, **caractérisée en ce que** l'ancre de fixation (4) est constituée par le tirefond (12) ou une rondelle de calage raccordée à celui-ci.

26. Fixation de rail selon une des revendications 1 à 25, **caractérisée en ce que** la plaque de retenue (3) présente deux renfoncements (20' 20") arqués s'étendant perpendiculairement à l'axe longitudinal (8) du rail (6) pour le guidage de l'élément de serrage (1) lors de son montage.

27. Fixation de rail selon une des revendications 1 à 26, **caractérisée en ce que** la plaque de retenue (3) présente deux surfaces de contact (21', 21'') pour l'appui de l'élément de serrage (1) une fois monté.

28. Fixation de rail selon une des revendications 1 à 27, **caractérisée en ce que** la plaque de retenue (3) présente sur sa face inférieure (22) une saillie (23) s'étendant en direction de l'axe longitudinal (8) du rail (6) et s'engrenant dans un évidement correspondant (24) de la traverse (2).
